# EUROPÄISCHE PATENTSCHRIFT

(11) **EP 1 725 706 B1**
(45) Veröffentlichungstag und Bekanntmachung des Hinweises auf die Patenterteilung: **02.05.2012**
(21) Anmeldenummer: 05735864.0
(22) Anmeldetag: 16.03.2005
(51) Int. Cl.: D06B 23/20, D06P 1/94

(54) **VERFAHREN ZUR SUSPENDIERUNG UND EINSPEISUNG VON FESTSTOFFEN IN EINEN HOCHDRUCKPROZESS**
METHOD FOR SUSPENDING AND INTRODUCING SOLID MATTER IN A HIGH-PRESSURE PROCESS
PROCEDE POUR METTRE EN SUSPENSION ET INTRODUIRE DES SUBSTANCES SOLIDES DANS DES PROCESSUS HAUTE PRESSION

(30) Priorität: 17.03.2004 DE 102004013338
(43) Veröffentlichungstag der Anmeldung: 29.11.2006
(73) Patentinhaber: Uhde High Pressure Technologies GmbH, 58093 Hagen (DE)
(72) Erfinder: NÜNNERICH, Peter, 57080 Siegen (DE); DIERKES, Heribert, 58093 Hagen (DE); BORK, Michael, 44329 Dortmund (DE)
(86) Internationale Anmeldenummer: PCT/DE2005/000491
(87) Internationale Veröffentlichungsnummer: WO 2005/090667

(56) Entgegenhaltungen:
- US-B1- 6 261 326

## Beschreibung

Es wird ein Verfahren zur Suspendierung und Eintrag eines Feststoffes in einen Hochdruckprozess beschrieben, wie zum Beispiel von Farbstoffpigmenten in einen Hochdruckprozess, in welchem ein überkritisches Fluid als Prozessmedium verwendet wird und ein Druck von über 150 bar vorliegt. Dabei wird die Suspendierung des Feststoffes in einem vollständig separierten Suspensionsverfahren bei niedrigem Druck vorgenommen. In diesem Suspensionsverfahren wird der Feststoff in einem nicht-kritischen und verflüssigten Gas suspendiert beziehungsweise teilweise gelöst. Dabei beträgt der Druck in diesem Suspensionsverfahren weniger als 90% des kritischen Drucks des verflüssigten Gases. Der Eintrag der Suspension in den Hochdruckprozess erfolgt mittels einer Pumpe.

Im Stand der Technik sind diverse Verfahren und Vorrichtungen bekannt, mit welchen Feststoffe in einen Hochdruckprozess eingeführt werden können. Üblicherweise werden die Feststoffe in einer Schleuse, einem Vorlagebehälter oder einer ähnlichen \Vorrichtung eingebracht, welche anschließend mit einem Prozessmedium geflutet werden, wobei der Feststoff dann in den Hochdruckprozess mitgerissen wird.

DE 199 28 405 richtet sich auf ein Verfahren zum Färben eines textilen Substrates in mindestens einem überkritischen Fluid, wobei ein Dosierverfahren offenbart wird, welches die für die Färbung erfordertiche pulverförmige Farbstoffmenge auf eine Vielzahl von Teilmengen aufteilt und jede Farbstoffteilmenge für sich so lange mit dem überkritischen Fluid in Kontakt bringt, bis diese gelöst oder dispergiert ist. Hierzu sieht die offenbarte Vorrichtung einen oszillierenden und zweiseitig gelagerten Kolben vor, welcher quer zum und durch die Prozessleitung des kritischen Fluides geführt ist. Dieser Kolben nimmt in einer Endstellung in einer ersten Bohrung Feststoff auf und in der anderen Endstellung befindet sich diese erste Bohrung in dem Hauptstrom des kritischen Fluides, so dass dort der Feststoff aus der Bohrung ausgewaschen wird, Parallel wird am anderen Kolbenende eine zweite Bohrung in umgekehrter Abfolge gefüllt beziehungsweise geleert.

Nachteilig an dem in DE 199 28 405 vorgestellten Verfahren und der hierzu offenbarten Vorrichtung ist, dass die Vorrichtung für dieselben Drücke ausgelegt und dimensioniert sein muss wie der Hauptprozess. Weiterhin wird in der entleerten und im Hauptstrom befindlichen Bohrung überkritisches Gas eingefangen und in die Befüllposition geführt, so dass hier entweder der selbe oder ein höherer Druck vorliegen muss oder jedesmal eine Entspannung stattfindet, die den schnellen Befüllvorgang behindem würde. Weiterhin kritisch ist sicherlich das Überfahren einer Hochdruckdichtung mit dan durch den Kolben geführten Bohrungen. Hier sind sicherlich nach kurzen Einsatzzeiten Schädigungen des Dichtungsmaterials und somit Dichturigsproblerne zu erwarten.

Aus WO 97/13915 ist ein sehr übliches Eintragsverfahren für Feststoffe im überkritischen Prozess beschrieben. Bei diesem Verfahren wird der Farbstoff in einem Farbstoffansatzgefäß bereitgestellt, welches in einem Bypass zum Hauptprozess angeordnet ist. Zum Austrag des Feststoffes werden die entsprechenden Ventile geöffnet und der Feststoff mittels eines Teilvolumenstromes des Hauptprozessfluides mitgerissen. Eine gleichbleibende Dosierung oder gezielte Steuerung der Farbstoftufuhr ist somit nicht möglich, da das Fluld-Feststoff-Gemisch durch das nachströmende Prozessfluid verdünnt wird. Weiterhin müssen alle Komponenten dieses im Bypass angeordneten Verfahrens den Druck- und Temperaturerfordemissen des Hauptprozesses genügen.

Ein im Vergleich zu dem aus WO 97/13915 bekannten Suspensionsverfahren optimiertes Verfahren ist in US 6,261,326 beschrieben. In diesem Verfahren wird im Farbstoff-Absatzgefäß zur Lösung oder Suspendierung des Feststoffes ein Rührwerk angeordnet bzw. mittels einer Pumpe eine Teilmenge im Kreis gepumpt. Wie in der besagten Schrift dargelegt, liegt in diesem Präparationsverfahren ein kritischer oder ein fast kritischer Fluidzustand vor, da dieses Präparationsverfahren aus dem Hauptprozess, dem Behandlungsverfahren, mit überkritlschem Fluid gespeist wird. Wie in den vorgenannten Verfahren, so wohnt auch diesem Präparationsverfahren der Mangel inne, dass es den Hochdruckbedingungen des Hauptprozesses, hier Behandlungsverfahren genannt, genügen muss. Weiterhin muss der Eintrag des Feststoffes, welcher in US 6,261,326 nicht dargestellt ist über eine aufwändige Schleuse erfolgen, oder die Feststoff-Vorlagebehälter müssen ebenfalls für den hohen Druck des Behandlungsverfahrens ausgelegt sein.

Die Aufgabe der Erfindung bestand daher darin, ein Suspensions- und Feststoffeintragverfahren zur Verfügung zu stellen, welches von dem Kreislauf des Hochdruckprozesses unabhängig und wirtschaftlicher arbeitet als die Verfahren aus dem Stand der Technik.

Die Erfindung löst die Aufgabe mittels eines Verfahrens zur Suspendierung und Einleitung eines granulatförmigen, körnigen oder pulverförmigen Feststoffes in einen Hochdruckprozess, in welchem im Wesentlichen ein überkritisches Fluid als Prozessmedium vorliegt. Dieses Verfahren stellt dabei eine Suspensionsstufe des Hochdruckprozesses dar und das Fluid wird durch einen Suspensionsbehälter und eine Vorrichtung zur Flüssigkeitsumwälzung sowie Zu- und Ableitungen geleitet.

Bei der Durchführung des Verfahrens wird in einem ersten Schritt der Suspensionsbehälter mit einem Feststoff und einem Fluid gefüllt, wobei als Fluid ein verflüssigtes Gas eingesetzt wird, welches in einem nicht-kritischen Zustand ist.

In einem zweiten Schritt wird der Feststoff mittels einer Flüssigkeitsumwälzvorrichtung in dem Fluid suspendiert und in Suspension gehalten. Die Flüssigkeitsumwälzvorrichtung ist dabei idealerweise als Rührer oder als eine außerhalb des Suspensionsbehälters angeordnete Pumpe ausgestaltet, welche über eine Saug- und eine Druckleitung mit dem Suspensionsbehälter verbunden ist und eine Teilmenge der Suspension kontinuierlich im Kreis fördert.

Der Druck in der Suspensionsstufe ist dabei vorteilhafterweise kleiner als 90% des kritischen Drucks des eingesetzten Gases und ist idealerweise kleiner als 60 bar. Die Temperatur wird dabei derart eingestellt, dass eine gasförmige Phase über der flüssigen Phase vorliegt.

In einem letzten Schritt wird die Suspension mittels einer Pumpe in den Hochdruckprozess gefördert. Somit muss lediglich die Pumpe und die Druckleitung der Pumpe, welche zum beziehungsweise in den Hauptprozess führt, den Anforderungen des Hochdruckprozesses genügen. Alle Verfahrenskomponenten saugseitig der Pumpe sind lediglich für die deutlich geringeren Anforderungen auszulegen.

In einer Ausführungsform des erfindungsgemäßen Verfahrens wird der Druck im Suspensionsbehälter bei der Einleitung der Suspension in den Hochdruckprozess durch die Zuleitung von feststofffreiem Gas im Wesentlichen stabil gehalten.

In einer weiteren Ausführungsform des erfindungsgemäßen Verfahrens ist die Vorrichtung zur Flüssigkeitsumwälzung ein im Behälter angeordneter Rührer.

Die Vorrichtung zur Flüssigkeitsumwälzung kann eine Pumpe sein, welche über eine Saug- und eine Druckleitung mit dem Suspensionsbehälter verbunden ist und eine Teilmenge der Suspension mittels dieser Pumpe kontinuierlich im Kreis gepumpt wird.

In einer vorteilhaften Ausgestaltung des erfindungsgemäßen Verfahrens ist das zur Suspendierung eingesetzte Fluid im Wesentlichen mit dem Prozessmedium des Hochdruckprozesses chemisch identisch.

In einem optimierten Verfahren werden dem Fluid weitere Stoffe beigemischt. Diese Substanzen sind beispielsweise zyklische und kurzkettige azyklische Kohlenwasserstoffe oder kurzkettige Alkohole, Aldehyde oder Ketone sowie H₂O und Mischungen dieser vorgenannten Stoffe.

Vorteilhafterweise wird bei dem erfindungsgemäßen Verfahren der Druck im Suspensionsbehälter während der Einleitung der Suspension in der Hochdruckprozess konstant gehalten, indem Fluid in gasförmigem Zustand nachgefördert wird.

Bei der Förderung der Suspension in den Hochdruckprozess wird die Suspension in einer Ausführungsform der Erfindung ununterbrochen durch die Flüssigkeitsumwälzvorrichtung stabil gehalten.

Somit ist es in einer idealen Verfahrensvariante möglich, die Einleitung der Suspension in den Hochdruckprozess für den Zeitraum der Entleerung des Behälters kontinuierlich ablaufen zu lassen, wobei der Volumenstrom und damit die Konzentration des Feststoffes im Fluid in gleichbleibender Größte oder variabel über die Förderleistung der Pumpe eingestellt werden kann. Die Konzentration im Suspensionsbehälter ist während der Entleerung im Wesentlichen konstant, da das nachgeförderte Fluid nicht flüssig vorliegt, sondern gasförmig ist.

Vorteilhafter Weise ist der Feststoff ein in dem Hochdruckprozess zu lösender Stoff, wie beispielsweise Forbstoffpartikel, Haftvermittler. Bleichmittel, Aromen, Geruchsstoffe oder Mischungen daraus. Auch hier ist ein Vorteil der Erfindung darin zu sehen, dass der Feststoff nicht wie im Stand der Technik gelöst, sondern nur suspendiert wird und die spezifische Löslichkeit der jeweiligen Einsatzstoffe nicht in der Suspensionsstufe eingehalten werden müssen. Vielmehr lösen sich diese Stoffe bei der Einleitung in den großen Volumenstrom des Hauptprozesses aufgrund des hohen Konzentrationsgradienten unmittelbar.

Daher besteht eine vorteilhafte Ausgestaltung der Erfindung darin, dass der Suspenstonsstrom bei der Einleitung in den Hochdruckprozess derart eingestellt wird, dass das Verhältnis der Volumenströme von Suspension zum Hochdruckprozessmedium kleiner 1 : 50 und idealerweise gleich oder kleiner 1 : 100 ist.

Der im Verhältnis zum Hauptprozessvolumenstrom sehr geringe Suspensionsstrom hat einen in der Regel zu vernachlässigenden physikalischen Einfluss auf den Hauptprozess.

Nachstehend ist das erfindungsgemäße Verfahren anhand von zwei Figuren beziehungsweise Verfahransbeispielen näher erläutert.

Fig. 1 zeigt das Suspensionsverfahren mit einer Pumpe als Flüssigkeitsumwälzaggregat und Figur 2 das Verfahren mit einem Rührer ohne externen Umwälzkreislauf.

Wie in Fig. 1 zu erkennen, wird das Suspensionsverfahren 1, welches über den Leitungsweg 6 mit dem Hochdruckprozess 4 verbunden ist, aus dem Suspensionsbehäfter 2 und der Pumpe 3 gebildet. Der Suspensionsbehälter 2 wird über den Leitungsweg 7 mit verflüssigtem Gas und über den Leitungsweg 8 mit dem Feststoff gefüllt. Wie in Fig. 1 angedeutet, bildet sich in dem Suspensionsbehälter 2 ein Flüssigkeitsvolumen 2a und eine Gasvolumen 2b aus. Mittels der Suspensionspumpe 9 wird über den Leitungsweg 10 ein Teilstrom dem Behälter entnommen und über den Leitungsweg 11 wieder zurückgeführt.

Bei der Entleerung des Suspensionsbehälters 2 wird über den Leitungsweg 5 mittels der Pumpe 3 die Suspension über den Leitungsweg 6 in den Hochdruckprozess 4 gefördert. Es ist ersichtlich, dass lediglich die Pumpe 3 und die Druckseite der Pumpe, nämlich der Leitungsweg 6, für die selben Drücke wie der Hochdruckprozess 4 ausgelegt sein müssen. Die restlichen Komponenten des Suspensionsverfahrens müssen lediglich den Anforderungen von Drücken bis zu ca. 60 bar genügen.

In Fig. 2 ist eine weitere Ausgestaltung des Verfahrens zu erkennen, wobei in dem Suspensionsbehälter 2 ein Rührer 13 angeordnet ist, mittels welchem die Suspension erzeugt und stabil gehalten wird.

## Patentansprüche

1. Verfahren zur Suspendierung und Einleitung eines granulatförmigen, körnigen oder pulverförmigen Feststoffes in einen Hochdruckprozess (4), in welchem im Wesentlichen ein überkri-tisches Fluid als Prozessmedium vorliegt, und dieses Verfahren eine Suspensionsstufe des Hochdruckprozess (4) darstellt und das Fluid durch einen Suspensionsbehälter (2) und eine Vorrichtung zur Flüssigkeitsumwälzung (9) sowie Zu- und Ableitungen geleitet wird, wobei
- in einem ersten Schritt in den Suspensionsbehälter (2) der Feststoff und ein Fluid gefüllt wird, wobei das Fluid ein verflüssigtes Gas ist,
- nachfolgend der Feststoff mittels der Flüssigkeitsumwälzvorrichtung (9) in dem Fluid suspendiert wird und in Suspension gehalten wird,
- in einem letzten Schritt die Suspension mittels einer Pumpe (3) in den Hochdruckprozess (4) gefördert wird,
**dadurch gekennzeichnet, dass**
- der Druck in der Suspensionsstufe kleiner als 90% des kritischen Drucks des Prozessmediums beträgt und vorteilhafterweise kleiner als 60 bar ist, wobei in dem Suspensionsbehälter (2) eine gasförmige Phase (2b) über der flüssigen Phase (2a) vorliegt.

2. Verfahren nach Anspruch 1, **dadurch gekennzeichnet, dass** der Druck im Suspensionsbehälter (2) bei der Einleitung der Suspension in den Hochdruckprozess (4) durch die Zuleitung von feststofffreiem Gas im Wesentlichen stabil gehalten wird.

3. Verfahren nach einem der Ansprüche 1 oder 2, dadurch gekenntzeichnet, dass die Vorrichtung zur Flüssigkeitsumwälzung ein im Behälter angeordneter Rührer (13) ist.

4. Verfahren nach einem der Ansprüche 1 oder 2, **dadurch gekennzeichnet, dass** die Vorrichtung zur Flüssigkeitsumwälzung eine Pumpe (9) ist, welche über eine Saug- (10) und eine Druckleitung (11) mit dem Suspensionsbehälter (2) verbunden ist und eine Teilmenge der Suspension mittels dieser Pumpe (9) kontinuierlich im Kreis gepumpt wird.

5. Verfahren nach einem der Ansprüche 1 bis 4, dadurch gekennzeichet, dass das Fluid in der Suspensionsstufe im Wesentlichen mit dem Prozessmedium des Hochdruckprozesses (4) chemisch identisch ist.

6. Verfahren nach einem der Ansprüche 1 bis 5, **dadurch gekennzeichnet, dass** dem Fluid weitere nicht feste Stoffe beigemischt sind, wie beispielsweise H₂O oder zyklische oder azyklische kurzkettige Kohlenwasserstoffe oder kurzkettige Alkohole, Aldehyde oder Ketone sowie Mischungen dieser Stoffe.

7. Verfahren nach einem der Ansprüche 1 bis 6, **dadurch gekennzeichnet, dass** zur Aufrechterhaltung des Druckes im Suspensionsbehälter (2) während der Einleitung der Suspension in den Hochdruckprozess (4) Fluid in gasförmigem Zustand nachgefördert wird.

8. Verfahren nach einem der Ansprüche 1 bis 7, **dadurch gekennzeichnet, dass** bei der Förderung der Suspension in den Hochdruckprozess (4) die Suspension ununterbrochen durch die Flüssigkeitsumwälzvorrichtung (9) stabil gehalten wird.

9. Verfahren nach einem der Ansprüche 1 bis 8, **dadurch gekennzeichnet, dass** der einzutragende Feststoff ein im Hochdruckprozess (4) zu lösender Stoff ist, wie beispielsweise Farbstoffpartikel, Haftvermittler, Bleichmittel, Aroma, Geruchsstoffe oder Mischungen daraus.

10. Verfahren nach einem der Ansprüche 1 bis 9, dadurch gekennzeichnel, dass die Einleitung der Suspension in den Hochdruckprozess (4) für den Zeitraum der Entleerung des Behälters (2) kontinuierlich verläuft, wobei der Volumenstrom in gleichbleibender Größe oder variabel eingestellt werden kann, wobei die Konzentration im Suspensionsbehälter (2) im Wesentlichen konstant ist.

11. Verfahren nach einem der Ansprüche 1 bis 10, **dadurch gekennzeichnet, dass** bei der Einleitung der Suspension in den Hochdruckprozess (4) das Verhältnis der Volumenströme von Suspension zum Hochdruckprozessmedium kleiner 1 : 50 und idealerweise gleich oder kleiner 1 : 100 ist.

## Claims

1. Process for suspension and dosing of a granular, grain or powder-type solid material in a high-pressure process (4), using essentially a supercritical fluid as process fluid, and the said process being a suspension step which is part of the high-pressure process (4) and the fluid being fed through a suspension vessel (2) and a device for agitating the liquid (9) as well as inlet and outlet lines,
- in a first step the solid material and a fluid being fed to the suspension vessel (2) and the said fluid being a liquefied gas,
- then the solid material becoming suspended in the fluid with the aid of the device for agitating the liquid (9), thus keeping the solid material in suspension,
- in a last step the suspension being conveyed by a pump (3) into the high-pressure process (4),
**characterised in that**
- the pressure applied in the suspension step is < 90% of the critical pressure of the process fluid and in an advantageous variant < 60 bars, a gaseous phase (2b) blanketing the liquid phase (2a) in the suspension vessel (2).

2. Process according to claim 1, **characterised in that** the pressure in the suspension vessel (2) is essentially stabilised by adding solids-free gas when feeding the suspension to the high-pressure process (4).

3. Process according to one of the preceding claims 1 or 2, **characterised in that** the device for agitating the liquid is an agitator (13) mounted in the vessel.

4. Process according to one of the preceding claims 1 or 2, **characterised In that** the device for agitating the liquid is a pump (9) connected to the suspension vessel (2) via an intake (10) and delivery line (11) and part of the suspension inventory being constantly circulated in a cycle by means of this pump (9).

5. Process according to one of the preceding claims 1 to 4, **characterised in that** the fluid in the suspension step is essentially chemically identical with the process fluid of the high-pressure process (4).

6. Process according to one of the preceding claims 1 to 5, **characterised in that** further non-solid feedstock is added to the fluid, such as H₂O or cyclic and acyclic short-chain hydrocarbons or short-chain alcohols, aldehydes or ketones as well as mixtures thereof.

7. Process according to one of the preceding claims 1 to 6, **characterised in that** fluid is added in the gaseous state for maintaining the pressure in the suspension vessel (2) when feeding the suspension to the high-pressure process (4).

8. Process according to one of the preceding claims 1 to 7, **characterised in that** the suspension is permanently stabilised when feeding the suspension to the high-pressure process (4) by means of the device for agitating the liquid (9).

9. Process according to one of the preceding claims 1 to 8, **characterised in that** the input solid material is a fluid to be dissolved in the high-pressure process (4), such as colour pigments, bonding agents, bleaching agents, aromatic fluids, scent extracts or mixtures thereof.

10. Process according to one of the preceding claims 1 to 9, **characterised in that** the suspension feed operation to the high-pressure process (4) is run in a continuous mode during discharge cycle of the vessel (2), the volumetric flow rate being either even or variable so that the concentration in the suspension vessel (2) is essentially kept constant.

11. Process according to one of the preceding claims 1 to 10, **characterised in that** when feeding the suspension to the high-pressure process (4) the ratio of the volumetric flow rates of suspension and high-pressure process fluid is <1 : 50 and in the ideal version ≤ 1 : 100.

## Revendications

1. Procédé concernant la suspension et l'introduction d'une matière solide se présentant sous forme de granulés, de grains ou de poudre dans un processus haute pression (4), dans lequel existe pour l'essentiel un fluide surcritique en tant que fluide de processus, le processus représentant un niveau de suspension du processus haute pression (4) et le fluide étant conduit à travers une cuve de suspension (2) et un dispositif de recirculation du liquide (9) ainsi que des conduites d'alimentation et d'évacuation,
- la matière solide et un fluide étant remplis dans la cuve de suspension (2) dans une première phase, le fluide étant un gaz liquéfié,
- la matière solide étant ensuite mise en suspension et maintenue en suspension dans le fluide au moyen du dispositif de recirculation du liquide (9),
- la suspension étant envoyée dans une dernière phase dans le processus haute pression (4) au moyen d'une pompe (3),
**caractérisé en ce que**
- la pression dans la phase de suspension est inférieure à 90% de la pression critique du fluide de processus et de préférence inférieure à 60 bars, une phase gazeuse (2b) existant au-dessus de la phase liquide (2a) dans la cuve de suspension (2).

2. Procédé selon la revendication 1, **caractérisé en ce que** la pression dans la cuve de suspension (2) est maintenue stable pour l'essentiel lors de l'introduction de la suspension dans le processus haute pression (4) par l'alimentation de gaz exempt de matière solide.

3. Procédé selon une des revendications 1 ou 2, **caractérisé en ce que** le dispositif de recirculation du liquide est un agitateur (13) ordonné dans la cuve.

4. Procédé selon une des revendications 1 ou 2, **caractérisé en ce que** le dispositif de recirculation du liquide est une pompe (9) qui est reliée à la cuve de suspension (2) par l'intermédiaire d'une conduite d'aspiration (10) et de refoulement (11) et qu'une quantité partielle de la suspension est pompée continuellement dans le circuit au moyen de cette pompe (9).

5. Procédé selon une des revendications 1 à 4, **caractérisé en ce que** le fluide dans la phase de suspension est chimiquement essentiellement identique au fluide de processus haute pression (4).

6. Procédé selon une des revendications 1 à 5, **caractérisé en ce que** d'autres matières non solides sont mélangées au fluide, telles que par exemple de l'H₂O ou des hydrocarbures cycliques ou acycliques à chaînes courtes ou encore des alcools, aldéhydes ou cétones à chaînes courtes ainsi que des mélanges de ces matières.

7. Procédé selon une des revendications 1 à 6, **caractérisé en ce que** pour maintenir la pression dans la cuve de suspension (2) pendant l'introduction de la suspension dans le processus haute pression (4), un fluide est introduit ultérieurement sous forme gazeuse.

8. Procédé selon une des revendications 1 à 7, **caractérisé en ce que** lors de l'amenée de la suspension dans le processus haute pression (4), la suspension est maintenue stable sans interruption par le dispositif de recirculation du liquide (9).

9. Procédé selon une des revendications 1 à 8, **caractérisé en ce que** la matière solide à alimenter est une matière qui se dissout dans le processus haute pression (4), telle que des particules de matière solide, des agents d'accrochage, des agents de blanchiment, des arômes, des substances odorantes ou des mélanges de ces matières.

10. Procédé selon une des revendications 1 à 9, **caractérisé en ce que** l'introduction de la suspension dans le processus haute pression (4) a lieu continuellement pendant la période de vidage de la cuve (2), le débit-volume pouvant être réglé avec une valeur constante ou variable, la concentration dans la cuve de suspension (2) étant constante pour l'essentiel.

11. Procédé selon une des revendications 1 à 10, **caractérisé en ce que** lors de l'introduction de la suspension dans le processus haute pression (4) le rapport des débits-volumes entre la suspension et le fluide du processus haute pression est inférieur à 1 à 50 et de manière idéale égal ou inférieur à 1 à 100.
